# EUROPÄISCHE PATENTSCHRIFT

(11) **EP 0 351 721 B1**
(45) Veröffentlichungstag und Bekanntmachung des Hinweises auf die Patenterteilung: **30.03.1994**
(21) Anmeldenummer: 89112898.5
(22) Anmeldetag: 14.07.1989
(51) Int. Cl.: A47C 3/02, A47C 21/00, A47C 17/34

(54) **Aufhängegestell für ein Sitz- oder Liegemöbel**
Suspension frame for a seat or bed
Armature de suspension pour un siège ou lit

(30) Priorität: 21.07.1988 DE 3824742; 21.10.1988 DE 8813236 U
(43) Veröffentlichungstag der Anmeldung: 24.01.1990
(73) Patentinhaber: Pürner, Siegfried, 95615 Marktredwitz (DE)
(72) Erfinder: Pürner, Siegfried, 95615 Marktredwitz (DE)
(74) Vertreter: Blumbach Weser Bergen Kramer

(56) Entgegenhaltungen:
- WO-A-86/04793
- DE-A- 3 539 388
- GB-A- 2 179 850
- GB-A- 2 179 950
- US-A- 2 567 612

## Beschreibung

Die Erfindung betrifft ein Aufhängegestell für ein Sitz- oder Liegemöbel.

Insbesondere geht die Erfindung von einem Aufhängegestell für ein Sitz- oder Liegemöbel aus, das in der Lage ist, Schwingungen auszuführen. bestehend aus einem mit der Sitz- oder Liegefläche verbundenen Abstütztrager, der an beiden Seiten der Sitz- oder Liegefläche über Seilpendel mit einem Basisträger verbunden ist, wobei an dem Abstützträger an jeder Seite zwei Seilpendel angreifen und der Abstützträger über Abstützträgerseilpendel an einem Zwischenträger aufgehängt ist, der wiederum am Basisträger hängt.

Derartige Merkmale sind in einem Sitz- oder Ruhemöbel verwirklicht, wie es durch die WO-A-86/04793 bekannt geworden ist. Derartige Möbel haben jedoch den Nachteil, daß ein Benutzer sich gesonderte Möbel beschaffen muß, ohne die alten Sitz- oder Liegemöbel verwerten zu können.

Der Erfindung liegt daher die Aufgabe zugrunde, ein Aufhängegestell der eingangs genannten Art verfügbar zu machen, das bei einer einwandfreien Statik eine wesentlich erhöhte Sensibilität gegenüber Bewegungen des menschlichen Körpers aufweist und es ermöglicht, vorhandene Sitz- oder Liegemöbel umzurüsten.

Dabei sollen kaum merkbare Körperbewegungen oder nur im Körper selbst stattfindende Schwingungsvorgänge bei anscheinend ruhendem Körper auf die Sitz- oder Liegefläche übertragen werden können.

Die Erfindung besteht darin, daß bei einem Aufhängegestell für ein Sitz- oder Liegemöbel der eingangs genannten Art der Zwischenträger mittels zweier im Abstand voneinander angeordneter Zwischenträgerseilpendel am Basisträger hängt.

Gemäß einer vorteilhaften Weiterbildung schlägt die Erfindung vor, daß die Projektionen von Abstützträger- und Zwischenträgerseilpendel in der Ebene der Sitz- oder Liegefläche ein Dreieck bilden. Dabei ist zweckmäßig, daß die beiden Zwischenrägerseilpendel in Längsrichtung der Liegefläche fluchten.

Gemäß einer vorteilhaften Ausführungsform ist vorgesehen, daß die beiden Zwischenträgerseilpendel an ihrem unteren Ende mit einem Verbindungssteg verbunden sind, an dem wiederum der Zwischenträger befestigt ist.

Eine Weiterbildung der Erfindung besteht darin, daß der Basisträger aus zwei senkrecht stehenden, trapezartig gestalteten Rahmen besteht, die durch quer zur Sitz- oder Liegefläche verlaufende Querstreben verbunden sind, die vorzugsweise in zwei sich gegenüberliegenden Eckpunkten der trapezförmigen Rahmen verlaufen.

Die Erfindung macht gleichermaßen ein Aufhängegestell für ein Sitzmöbel verfügbar, das in der Lage ist, Schwingungen auszuführen, bestehend aus einer mit der Sitzfläche verbundenen Abstützung, die an beiden Seiten der Sitzfläche über Seilpendel mit einem Basisträger verbunden ist.

Die erfindungsgemäße Besonderheit besteht darin, daß die Abstützung aus zwei Abstützträgern besteht, die von der einen Seite einer Sitzfläche zur anderen verlaufen und dazu rechtwinklig im Abstand voneinander Seilpendel angreifen, die am oberen Ende mit einem Verbindungsträger verbunden sind, und der Basisträger zwischen den Seilpendeln nach oben gebogen zum Verbindungsträger verläuft und mit diesem verbunden ist.

Eine vorteilhafte Ausführungsform besteht darin, daß der Basisträger an seinen Enden mit einem rechtwinklig zu diesem verlaufenden Querträger versehen ist und die Pendel an diesem angreifen.

Mit Vorteil kann vorgesehen sein, daß zwischen Verbindungs- und Abstützträgern zwei oder mehr kaskadenförmig in Reihe geschaltete Seilpendel mit Zwischenträgern angeordnet sind.

Die Erfindung soll anhand von Ausführungsbeispielen unter Bezugnahme auf die beigefügten Zeichnungen näher erläutert werden.

Es zeigte:
- Fig. 1: ein Aufhängegestell, in perspektivischer Ansicht dargestellt, wobei Teile, die zur weiteren Erläuterung nicht erforderlich sind, weggebrochen sind, und
- Fig. 2: die Seitenansicht einer anderen Ausführungsform des Aufhängegestells in seiner Anwendung bei einem Polstersessel.

Gemäß Fig. 1 weist das erfindungsgemäße Aufhängegestell einen Bodenträger 1 auf, mit dem es auf dem Boden ruht. Dieser Bodenträger 1 besteht aus zwei trapezartig gestalteten Rahmen 2. Diese Rahmen 2 sind durch Querstreben 3 und 4 miteinander verbunden, die in gegenüberliegenden Eckpunkten der trapezförmigen Rahmen 2 an diesen befestigt sind.

Von der Oberseite der trapezförmigen Rahmen 2 hängen zwei Zwischenträger-Seilpendel 5 und 6 herab, die an ihrem unteren Ende bei 7 mit einem Verbindungssteg 8 verbunden sind. An dem Verbindungssteg 8 ist der Zwischenträger 9 befestigt, von dessen oberem Ende 10 das Abstützträger-Seilpendel 11 herabhängt, der an seinem unteren Ende an einem Haltearm 12 des Abstützträgers 13 befestigt ist. Die beiden Zwischenträger 9 der zugeordneten trapezförmigen Rahmen 2 sind durch eine Verbindungsstange 14 verbunden und bilden insoweit eine Einheit.

Die Haltearme 12 sitzen teleskopartig verschiebbar in Streben 14', die senkrecht zum Boden und damit rechtwinklig zum Abstützträger 13 verlaufen. Mit Hilfe einer Flügelmutter 15 ist der Haltearm 12 in der Strebe 14 in der gewünschten Stellung festlegbar, wodurch die Höhe des Abstützträgers 13 einstellbar ist.

Der Abstützträger 13 besitzt an seinen Enden teleskopartig verschiebbare Endstücke 16, die Montageeisen 17 tragen und mittels einer Flügelschraube 18 am Abstützträger 13 in der gewünschten Stellung auf beiden Seiten festlegbar sind, so daß das Gestell an die Breite des Lattenrostes innerhalb eines nicht dargestellten Bettrahmens angepaßt werden kann. Indem zwei Gestelle beispielsweise in Liegerichtung vorn und hinten an einem Lattenrost innerhalb eines Bettrahmens angebracht werden, ist ein Bett mit einer dynamisch schwingenden Liegefläche verfügbar. Indem die Projektionen der beiden Zwischenträger-Seilpendel 5, 6 und des Abstützträger-Seilpendels 11 in der Ebene der Liegefläche ein Dreieck bilden, ist insbesondere in Zusammenwirkung mit den trapezartigen Rahmen 2 eine stabile Aufhängung des Abstützträgers 13 und damit der schwingenden Liegefläche gewährleistet. Die Zwischenträger-Seilpendel 5 und 6 bestehen aus Drahtseilen mit einem gegenüber dem Abstützträger-Seilpendel 11 verringerten Durchmesser, wodurch die Schwingungssensibilität des Gestells erhöht wird.

In Fig. 2 ist ein Bürosessel gezeigt, dessen gestrichelt dargestelltes Polster 21 auf Abstützträgern 22a und 22b ruht. Die Abstützträger 22 a,b laufen von der einen dargestellten Seite des Sessels unter der Sitzfläche 21 hindurch zur gegenüberliegenden Seite und sind durch Querträger 23 miteinander verbunden, so daß die Abstützträger 22 a,b und Querträger 23 ein Tragegerüst bilden. Die Abstützträger 22 a,b sind an ihren Enden seitlich des Polsters 21 mit Seilpendeln 24 verbunden, die oben an den Enden eines Verbindungsträgers 25 aufgehängt sind.

Zwischen dem Verbindungsträger 25 und dem Abstützträger 22 a,b können auch mehrere kaskadenförmig in Reihe geschaltete Seilpendelpaare angeordnet sein, wobei dann die Anordnung von Zwischenträgern erforderlich ist, was aber in der Fig. 2 nicht dargestellt ist. Die Verbindungsträger 25 sind auf beiden Seiten mit einem Basisträger 26 verbunden. Der Basisträger 26 läuft unterhalb der Abstützträger 23 unter der Sitzfläche hindurch und ist bei 26a bogenförmig nach oben gebogen, so daß er die Sitzfläche umgreift und auf beiden Seiten bis zu dem Verbindungsträger 25 verläuft. Der Basisträger 26 ruht auf der Oberseite zweier seitlich versetzt angeordneter Wippen 27 auf und ist mit diesen fest verbunden. Die Verbindung wird verstärkt, indem der Basisträger 26 im Bereich der Wippen 27 zwei Verlängerungen 26 a,b aufweist. Im übrigen ist der Basisträger 26 breitbandig ausgebildet, wie aus Fig. 2 zu entnehmen ist.

Zwischen den beiden Wippen 27 ist ein Montageblock 28 angeordnet, an dessen vorderem Ende die Wippen 27 über einen Bolzen 29 angelenkt sind. Am gegenüberliegenden, hinteren Ende des Montageblocks 28 ist dieser mit einer Teleskopkolbenanordnung 30 verbunden. Diese ruht auf einem fünfarmigen Fuß 31. An den Enden der fünf Arme sind Laufrollen 32 in üblicher Weise vorgesehen. Mit Hilfe eines Arretierungshebels 33 kann die Schwenkbewegung der Wippen 27 relativ zum Montageblock 28 festgelegt werden, und ein Stellhebel 34 ermöglicht es, eine Entlüftung der pneumatischen Teleskopkolbenanordnung 30 durchzuführen, um damit den Sitz relativ zum Fuß 31 abzusenken.

Das erfindungsgemäße Gestell macht über die Seilpendel 24 eine äußerst sensible Aufhängung des Polsters 21 gegenüber dem Fuß 31 verfügbar, so daß kleinste Druckverlagerungen im Körper, auch wenn sich dieser anscheinend in Ruhe befindet, ein nicht wahrnehmbares Schwingen erzeugt, das in gesundheitlicher Hinsicht von ausgesprochenem Nutzen ist. Dabei zeichnet sich die erfindungsgemäße Aufhängung durch einen geringen Platzbedarf aus, so daß ein mit dieser ausgerüsteter Sessel in seinen Ausmaßen nicht von herkömmlichen Bürosesseln abweicht, und herkömmliche Fußgestelle, die eine Wippmechanik besitzen, die feststellbar ist, und mit einer absenkbaren Teleskopkolbenanordnung versehen sind, können gemäß der vorliegenden Erfindung ausgestattet werden.

Damit ist es mit dem erfindungsgemäßen Aufhängegestell möglich, auch bereits vorhandene Möbel in einer statisch zufriedenstellenden Weise umzurüsten, so daß die Sitz- oder Liegefläche dynamisch auf den menschlichen Körper ansprechend schwingen kann, wobei eine sehr sensible Ansprechbarkeit erzielt wird, so daß auch kaum spürbare Bewegungen des Körpers eine Schwingung auslösen.

## Patentansprüche

1. Aufhängegestell für ein Sitz- oder Liegemöbel, das in der Lage ist, Schwingungen auszuführen, bestehend aus einem mit der Sitz- oder Liegefläche verbundenen Abstützträger (13), der an beiden Seiten der Sitz- oder Liegefläche über Seilpendel (5,6,11) mit einem Basisträger (1) verbunden ist, wobei an dem Abstützträger (13) an jeder Seite zwei Seilpendel (5,6) angreifen und der Abstützträger (9) über Abstützträgerseilpendel (11) an einem Zwischenträger (9) aufgehängt ist, der wiederum am Basisträger (1) hängt,
dadurch gekennzeichnet, daß
der Zwischenträger (9) mittels zweier im Abstand voneinander angeordneter Zwischenträgerseilpendel (5,6) am Basisträger (1) hängt.

2. Aufhängegestell nach Anspruch 1,
dadurch gekennzeichnet, daß die Projektionen von Abstützträgerseilpendel (11) und Zwischenträgerseilpendel (5,6) in der Ebene der Sitz- oder Liegefläche ein Dreieck bilden.

3. Aufhängegestell nach Anspruch 2,
dadurch gekennzeichnet, daß die beiden Zwischenträgerseilpendel (5,6) in Längsrichtung der Liegefläche fluchten.

4. Aufhängegestell nach einem der Ansprüche 1 bis 3,
dadurch gekennzeichnet, daß die beiden Zwischenträgerseilpendel (5,6) an ihrem unteren Ende mit einem Verbindungssteg (8) verbunden sind, an dem wiederum der Zwischenträger (9) befestigt ist.

5. Aufhängegestell nach einem der Ansprüche 1 bis 4,
dadurch gekennzeichnet, daß der Basisträger (1) aus zwei senkrecht stehenden, trapezartig gestalteten Rahmen (2) besteht, die durch quer zur Sitz- oder Liegefläche verlaufende Querstreben (3) verbunden sind, die vorzugsweise in zwei sich gegenüberliegenden Eckpunkten der trapezförmigen Rahmen (2) verlaufen.

6. Aufhängegestell für ein Sitzmöbel, das in Lage ist, Schwingungen auszuführen, bestehend aus einer mit der Sitzfläche verbundenen Abstützung, die an beiden Seiten der Sitzfläche über Seilpendel (24) mit einem Basisträger (26) verbunden ist,
dadurch gekennzeichnet, daß die Abstützung aus zwei Abstützträgern (22a,22b) besteht, die von der einen Seite einer Sitzfläche zur anderen verlaufen,
dazu rechtwinklig im Abstand voneinander Seilpendel (24) angreifen, die am oberen Ende mit einem Verbindungsträger (25) verbunden sind, und
der Basisträger (26) zwischen den Seilpendeln (24) nach oben gebogen zum Verbindungsträger (25) verläuft und mit diesem verbunden ist.

7. Aufhängegestell nach Anspruch 6,
dadurch gekennzeichnet, daß der Basisträger (26) an seinen Enden mit einem rechtwinklig zu diesem verlaufenden Querträger (23) versehen ist und die Pendel (24) an diesem angreifen.

8. Aufhängegestell nach einem der Ansprüche 6 oder 7,
dadurch gekennzeichnet, daß zwischen Verbindungsträger (25) und Abstützträgern (22a,22b) zwei oder mehr kaskadenförmig in Reihe geschaltete Seilpendel (24) mit Zwischenträgern angeordnet sind.

## Claims

1. A suspension frame for an article of furniture of use as a chair or recliner, said frame being adapted to rock and comprising a support member (13) which is connected to the chair or recliner surface and which, on both sides of said surface, is connected to a base member (1) via swing wires (5, 6, 11), two swing wires (5, 6) engaging the support member (13) on each side and the support member (9) being suspended by way of support member swing wires (11) from an intermediate member (9) which is in turn suspended from the base member (1), characterised in that the intermediate member (9) is suspended from the base member (1) by means of two spaced-apart intermediate member swing wires (5, 6).

2. A suspension frame according to claim 1,
characterised in that the projections of the support member swing wires (11) and intermediate member swing wires (5, 6) in the plane of the chair or recliner surface form a triangle.

3. A suspension frame according to claim 2,
characterised in that the two intermediate member swing wires (5, 6) are in alignment in the longitudinal direction of the recliner surface.

4. A suspension frame according to any one of claims 1 to 3, characterised in that the two intermediate member swing wires (5, 6) are connected at their bottom end to a connecting web (8) on which the intermediate member (9) is in turn fixed.

5. A suspension frame according to any one of claims 1 to 4, characterised in that the base member (1) consists of two vertical trapezoidal frames (2) connected by cross-members (3) which extend transversely of the chair or recliner surface and which preferably extend to two opposite corner points of the trapezoidal frames (2).

6. A suspension frame for an article of furniture intended as a chair, said frame being adapted to rock and consisting of a support connected to the chair surface and, on both sides of the chair surface, to a base member (26) via Swing wires (24), characterised in that the Support consists of two support members (22a, 22b) which extend from one side of a chair surface to the other, engage spaced swing wires (24) at right angles thereto, said wires being connected at the top end to a connecting member (25), and the base member (16) extends between the swing wires (24) with an upward curvature to the connecting member (25) and is connected to the latter.

7. A suspension frame according to claim 6,
characterised in that the base member (26) has at its ends a cross-member (23) extending at right angles thereto and the swing wires (24) engage said cross-member.

8. A suspension frame according to claim 6 or 7,
characterised in that two or more swing wires (24) connected in cascade and having intermediate members are disposed between the connecting member (25) and the support members (22a, 22b).

## Revendications

1. Armature de suspension pour un siège ou un lit, qui est dans la situation d'exécuter des oscillations, consistant en un support d'appui (13) relié avec la surface de siège ou la surface de couchage, qui est relié aux deux côtés de la surface de siège ou de la surface de couchage, par l'intermédiaire de suspensions pendulaires à câble (5, 6, 11), avec un support de base (1), où, au support d'appui (13), à chaque côté, s'accrochent deux suspensions pendulaires à câble (5, 6), et le support d'appui (13) est accroché, par l'intermédiaire de suspensions pendulaires à câble de support d'appui (11), à un support intermédiaire (9), qui, à son tour, pend au support de base (1),
caractérisée en ce que,
le support intermédiaire (9), au moyen de deux suspensions pendulaires à câble de support intermédiaire agencées à distance l'une de l'autre, pend au support de base (1).

2. Armature de suspension selon la revendication 1, caractérisée en ce que les projections de suspensions pendulaires à câble de support d'appui (11) et de suspensions pendulaires à câble de support intermédiaire (5, 6) forment dans le plan de la surface de siège ou de la surface de couchage, un triangle.

3. Armature de suspension selon la revendication 2, caractérisée en ce que les deux suspensions pendulaires à câble de support intermédiaire (5, 6) s'alignent dans la direction longitudinale de la surface de couchage.

4. Armature de suspension selon une des revendications 1 à 3, caractérisée en ce que les deux suspensions pendulaires à câble de support intermédiaire (5, 6) sont reliées à leur extrémité inférieure avec une traverse de liaison (8), à laquelle, à son tour, le support intermédiaire (9) est fixé.

5. Armature de suspension selon une des revendications 1 à 4, caractérisée en ce que le support de base (1) consiste en deux cadres (2) configurés en forme de trapèze, se trouvant perpendiculaires, qui sont reliés par des entretoises (3) s'étendant transversalement à la surface de siège ou à la surface de couchage, qui, de façon préférée, s'étendent dans deux points de coin se trouvant à l'opposé des cadres (2) en forme de trapèze.

6. Armature de suspension pour un siège, qui est dans la situation d'effectuer des oscillations, consistant en un appui relié avec la surface de siège, qui est relié aux deux côtés de la surface de siège, par l'intermédiaire de suspensions pendulaires à câble (24), avec un support de base (26), caractérisée en ce que l'appui consiste en deux supports d'appui (22a, 22b), qui s'étendent d'un côté d'une surface de siège à l'autre,
en outre, s'accrochent des suspensions pendulaires à câble (24), à angle droit, espacées l'une de l'autre, qui sont reliées à l'extrémité supérieure avec un support de liaison (25), et le support de base (26) s'étend entre les suspensions pendulaires à câble (24), recourbé vers le haut au support de liaison (25) et est relié avec celui-ci.

7. Armature de suspension selon la revendication 6, caractérisée en ce que le support de base (26) est pourvu à ses extrémités d'un support transversal (23) s'étendant à angle droit par rapport à celui-ci, et que les suspensions pendulaires (24) s'accrochent à celui-ci.

8. Armature de suspension selon une des revendications 6 ou 7, caractérisée en ce qu'entre des supports de liaison (25) et des supports d'appui (22a, 22b), sont agencées deux suspensions pendulaires à câble (24), ou davantage, montées en série en forme de cascade avec des supports intermédiaires.
